# EUROPÄISCHE PATENTSCHRIFT

(11) **EP 1 864 015 B1**
(45) Veröffentlichungstag und Bekanntmachung des Hinweises auf die Patenterteilung: **20.05.2009**
(21) Anmeldenummer: 06701731.9
(22) Anmeldetag: 25.01.2006
(51) Int. Cl.: F02M 55/02, F02M 69/46

(54) **KRAFTSTOFFHOCHDRUCKSPEICHER SOWIE VERFAHREN ZU DESSEN HERSTELLUNG**
FUEL HIGH-PRESSURE ACCUMULATOR AND METHOD FOR THE PRODUCTION THEREOF
ACCUMULATEUR HAUTE PRESSION DE CARBURANT ET PROCEDE DE FABRICATION ASSOCIE

(30) Priorität: 21.03.2005 DE 102005012941
(43) Veröffentlichungstag der Anmeldung: 12.12.2007
(73) Patentinhaber: ROBERT BOSCH GMBH, 70442 Stuttgart (DE)
(72) Erfinder: POPP, Heinz, A-4661 Roitham (AT)
(86) Internationale Anmeldenummer: PCT/EP2006/050443
(87) Internationale Veröffentlichungsnummer: WO 2006/100140

(56) Entgegenhaltungen:
- DE-A1- 10 037 133
- DE-A1- 10 140 058
- DE-A1- 10 305 078
- DE-A1- 10 307 530
- DE-A1- 19 953 942
- PATENT ABSTRACTS OF JAPAN Bd. 2003, Nr. 12, 5. Dezember 2003 (2003-12-05) & JP 2004 036536 A (DENSO CORP), 5. Februar 2004 (2004-02-05)

## Beschreibung

### Technisches Gebiet

Ein Einspritzsystem dient der Versorgung einer Brennkraftmaschine mit Kraftstoff. Bei dem in Common-Rail-Systemen genannten Speichereinspritzsystem sind Druckerzeugung und - einspritzung voneinander zeitlich und örtlich entkoppelt. Eine separate Hochdruckpumpe erzeugt einen Einspritzdruck in einem zentralen Kraftstoffhochdruckspeicher. Der Einspritzbeginn und die Einspritzmenge werden durch Ansteuerzeitpunkt und Ansteuerdauer von elektrisch betätigten Injektoren bestimmt, die über Kraftstoffleitungen mit dem Kraftstoffhochdruckspeicher verbunden sind. Im Betrieb treten in den Kraftstoffhochdruckspeichem extrem hohe

Drücke auf, weshalb an seine Druckfestigkeit sehr hohe Anfor-derungen gestellt werden.

Die Erfindung bezieht sich auf einen Kraftstoffhochdruckspeicher für ein Common-Rail-Kraftstoffeinspritzsystem für Brennkraftmaschinen, wobei der Kraftstoffhochdruckspeicher - Innenteil und Leitungsanschluß - und aus einem hochfesten Werkstoff hergestellt ist.

### Stand der Technik

Im Stand der Technik werden die Kraftstoffhochdruckspeicher geschmiedet, gezogen oder gewalzt.

DE-A 199 36 533 betrifft einen Kraftstoffhochdruckspeicher für ein Common-Rail-Kraftstoffeinspritzsystem einer Brennkraftmaschine mit einem rohrförmigen Grundkörper, der eine in Längsrichtung verlaufende Sacklochbohrung und mehrere Anschlüsse aufweist.

Aus DE-A 199 49 962 ist ein weiterer Kraftstoffhochdruckspeicher für ein Common-Rail-Kraftstoffeinspritzsystem einer Brennkraftmaschine bekannt. Der Kraftstoffhochdruckspeicher besitzt einen hohlen Grundkörper, der mit mehreren Anschlussöffnungen ausgestattet ist. Der Innenraum des Grundkörpers ist dabei im Bereich der Anschlussöffnungen eben ausgebildet.

### Nachteile des Standes der Technik

Der Kraftstoffhochdruckspeicher nimmt die Aufgabe wahr, Kraftstoff zu speichern und unter hohen Druck zu setzen, um ihn über Anschlussleitungen zugeordneten Injektoren bereitzustellen. Hierzu sind an dem Kraftstoffhochdruckspeicher Anschlussstutzen vorgesehen. Diese werden in der Regel bei der Herstellung des Kraftstoffhochdruckspeichers gegossen. Da es sich um Schraubverbindungen handelt; ist es erforderlich, dass diese nach dem Gießverfahren nachzubearbeiten sind.

Ferner weist der Kraftstoffhochdruckspeicher Anschlusselemente in Form von Befestigungslaschen auf. Diese werden gemäß dem Stand der Technik ebenfalls im Gießverfahren hergestellt. Da die Auflagen entsprechend präzise gestaltet sein müssen und auch die Bohrungen definierte Toleranzen aufweisen müssen, ist eine zumindest mechanische Nachbearbeitung auch dieser Anschlusselemente notwendig.

### Aufgabe der Erfindung

Aufgabe der Erfindung ist es, die genannten Nachteile des Standes der Technik zu vermeiden, um insbesondere eine Kosteneinsparung bei der Herstellung eines solchen Kraftstoffhochdruckspeichers zu erzielen.

### Lösung der Aufgabe

Zur Lösung der Aufgabe wird ein Kraftstoffhochdruckspeicher für ein Common-Rail-Kraftstoffeinspritzsystem für Brennstoffkraftmaschinen vorgeschlagen, bei dem die Anschlussteile, insbesondere die Anschlussstutzen und die Befestigungselemente separat hergestellt und in einem Druckgussverfahren an den bereits hergestellten Grundkörper des Kraftstoffhochdruckspeichers angegossen werden.

### Vorteile der Erfindung

Durch die erfindungsgemäße Herstellung des Kraftstoffhochdruckspeichers werden insbesondere Bearbeitungskosten eingespart. Diese Einsparung besteht insbesondere darin, dass Tieflochbohrungs-, Laschenbohrungs-, Laschenauflagebearbeitungen sowie sonstige notwendigen Nachbearbeitungen reduziert werden. Da vorteilhafterweise der Grundkörper in einem ersten Schritt aus einem hochfesten Werkstoff hergestellt ist, können die Anschlusselemente, insbesondere die Anschlussstutzen, als Drehteile produziert werden. Diese sind vorteilhafterweise einfache, in einem Drehautomaten herzustellende Bauelemente aus einem definierten Material. In einem weiteren Schritt lassen sich dann mittels eines Druckgussgießverfahrens die so hergestellten Anschlusselemente an den Grundkörper angießen. Durch die Verwendung von Aluminium als Gießwerkstoff für dieses Druckgussverfahren wird das Bauteilgewicht wesentlich geringer.

Ferner ist kein weiterer Arbeitsschritt notwendig, um einen entsprechenden Oberflächenschutz des Kraftstoffhochdruckspeichers zu erzielen.

Vorteilhaft wird auch erreicht, dass die Qualität der Dichtheit des Kraftstoffhochdruckspeichers wesentlich verbessert wird, da die Aufnahme für die Anschlusselemente, insbesondere die Anbauteile, wie Laschen und Auflagen, als Gussrohteil entstehen und durch ein einfaches Gießverfahren mit dem Grundkörper verbunden werden. Es entfällt auch die an sich notwendige Fräsbearbeitung, insbesondere an den radiale Anschlussstutzen. Dies liegt darin begründet, dass diese Anschlussstutzen bereits als Drehteile fertiggestellt werden.

Ein weiterer, wesentlicher Vorteil der Erfindung besteht darin, dass die Ausgestaltung der Anschlusselemente frei wählbar ist. Dies bedeutet, dass bereits in sehr kleinen Serien kundenspezifische Ausführungen realisiert werden können, ohne dass diese Realisierung mit hohen Kosten verbunden ist.

Vorteilhaft ist vorgesehen, dass vor dem eigentlichen Gießverfahren der Grundkörper bzw. die Anschlusselemente beschichtet werden, um die Verbindung zwischen dem Gusswerkstoff und den eigentlichen Bauelementen zu verbessern.

In vorteilhafter Weise lassen sich Kraftstoffhochdruckspeicher realisieren; die zum einen die an sich aus dem Stand der Technik bekannte hochqualitative Ausführung des Grundkörpers besitzen und sich gleichzeitig je nach Kundenbedarf variabel und kostengünstig mit Anschlusselementen versehen lassen.

Weitere vorteilhafte Ausgestaltungen gehen aus der nachfolgenden Beschreibung sowie den Ansprüchen hervor.

### Zeichnungen

Es zeigen:
- **Fig. 1**: Eine perspektivische Ansicht auf einen erfindungsge- mäßen Kraftstoffhochdruckspeicher mit besonders ge- stalteten Anschlusselementen;
- **Fig. 2**: eine perspektivische Ansicht von unten auf den in Fi- gur 1 dargestellten Kraftstoffhochdruckspeicher mit Anschlusselementen, teilweise im Schnitt;
- **Fig. 3**: eine vergrößerte Darstellung einer alternativen Aus- bildung eines Hochdruck-Endverschlusses gemäß Detail III in Figur 2;
- **Fig. 4**: eine vergrößerte Darstellung des Details IV gemäß Fi- gur 2;
- **Fig. 5**: eine vergrößerte Darstellung eines weiteren Ausfüh- rungsbeispiels eines Anschlusselementes in der Aus- bildung eines Befestigungselements;
- **Fig. 6**: ein weiteres Ausführungsbeispiel eines Anschlussele- ments in der Ausbildung eines Befestigungselements;
- **Fig. 7**: ein drittes Ausführungsbeispiel eines Anschlussele- ments in der Ausbildung eines Befestigungselements.

### Beschreibung der Ausführungsbeispiele

In den Figuren 1 und 2 ist ein Kraftstoffhochdruckspeicher 1 dargestellt. Dieser Kraftstoffhochdruckspeicher 1 besteht aus einem Grundkörper 2 und einer in dem Grundkörper 2 angeordneten Zentralbohrung 3. Die Zentralbohrung 3 ist fluidmäßig mit Anschlusselementen in der Ausbildung von Anschlussstutzen 4 verbunden. Ferner sind an einer Außenwandung 5 des Grundkörpers 2 des Kraftstoffhochdruckspeichers 1 Anschlusselemente in der Ausbildung von Befestigungselementen 6 vorgesehen. Ferner ist auf dem Grundkörper 2 ein Feld 7 beispielsweise für die Anbringung eines Typenschildes vorgesehen.

Zur Herstellung des in den Figuren 1 und 2 dargestellten Kraftstoffhochdruckspeichers 1 ist vorgesehen, zunächst in einem ersten Bearbeitungsschritt den Grundkörper 2 in einem hochfesten Werkstoff herzustellen. In einem weiteren Schritt werden anschließend die Anschlussstutzen 4 sowie die Befestigungselemente 6 einzeln hergestellt. Nach der Herstellung dieser Anschlusselemente werden diese, entsprechend der gewünschten Anordnung, in eine Druckgussform zusammen mit dem Grundkörper 2 des Kraftstoffhochdruckspeichers 1 gebracht. In einem anschließenden Druckgussverfahren, bei dem vorzugsweise Aluminium als Werkstoff verwendet wird, wird der so konstruierte Kraftstoffhochdruckspeicher 1 einstückig ausgebildet.

Somit besteht der Kraftstoffhochdruckspeicher 1 aus dem Grundkörper 2 und ferner umgibt diesen Grundkörper 2 das entsprechende Druckgussmaterial, hier vorzugsweise Aluminium.

In den Figuren 3 und 4 wirken die Anschlussstutzen 4 mit Endverschlüssen 9 über ein nicht in den Zeichnungen dargestelltes Gewinde zusammen.

Bei einem ersten Ausführungsbeispiel gemäß Figur 3 greift eine Schneidkante 13 beim Eindrehen des Endverschlusses 9, der in Form einer Schraube ausgebildet ist, in den Anschlussstutzen 4 in eine plane Fläche 14 des Endverschlusses 9 ein, so dass durch das Eingreifen der Kraftstoffhochdruckspeicher 1 gleichmäßig abgedichtet wird.

Bei einem zweiten Ausführungsbeispiel gemäß Figur 4 ist der Endverschluss 9 in Form einer Hohlmutter ausgebildet. Die Schneidkante 13 des Anschlussstutzens 4 greift beim Aufdrehen des Endverschlusses 9 auf den Anschlusstutzen 4 in eine plane Fläche 14 des Endverschlusses 9 ein, so dass durch das Eingreifen der Kraftstoffhochdruckspeicher 1 gleichmäßig abgedichtet wird.

In den Figuren 5 bis 7 sind unterschiedliche Ausführungsformen von Anschlusselementen in der Ausbildung von Befestigungselementen 6 dargestellt.

Bei dem in Figur 5 gezeigten Ausführungsbeispiel ist eine tangentiale Anbindung des Befestigungselements 6 an den Grundkörper 2 des Kraftstoffhochdruckspeichers 1 vorgesehen. Insbesondere erfolgt die Anbindung stegartig, und es wird eine Auflage mit einer Ebene 8 erzeugt.

Im Gegensatz hierzu ist bei dem Ausführungsbeispiel gemäß Figur 6 eine Anbindung des Befestigungselements 6 mittig auf dem Grundkörper 2 vorgesehen. Ferner ist vorgesehen, eine im Querschnitt runde Auflage 15 vorzusehen, wobei die Befestigung mittels Schrauben 10 erfolgt. Auch hier kann die Anbindung mittels Stegausbildungen sowohl in einfacher als auch in doppelter Ausführung, wie in Figur 6 dargestellt ist, erfolgen.

Bei dem in Figur 7 dargestellten Ausführungsbeispiel ist eine Materialanhäufung (im Gegensatz zu Figur 6) zwischen den Stegen 12 vorgesehen, so dass ein Freiraum 11 entsteht. Vorzugsweise ist vorgesehen, dass das Befestigungselement 6 als Dreh- oder Gussteil in die Gussform eingelegt wird und die Stege 12 sich durch den weiteren Verfahrensschritt, nämlich das Druckgießverfahren, bilden.

Aufgrund der Verwendung eines zweistufigen Herstellungsprozesses ist es möglich, auf sehr einfache Art und Weise kostengünstig herstellbare Anschlusselemente, wie Befestigungselemente 6 oder Anschlussstutzen 4 mit einem hochfesten und vorzugsweise auch im Gießverfahren hergestellten Grundkörper 2 eines Kraftstoffhochdruckspeichers 1 zu verbinden. Dadurch lassen sich auch kundenspezifische Anforderungen auf sehr einfache Art und Weise lösen.

## Patentansprüche

1. Kraftstoffhochdruckspeicher für ein Common-Rail-Kraftstoffeinspritzsystem für Brennkraftmaschinen, mit einem Kraftstoffhochdruckspeicher aus einem hochfesten Werkstoff, der einen Grundkörper (2) mit mindestens einer Zentralbohrung (3) sowie mit Anschlußelementen aufweist, die als Anschlußstutzen (4) oder als Befestigungselemente (6) ausgelegt sind und die mittels eines Druckgußverfahrens mit dem Kraftstoffhochdruckspeicher (1) verbunden werden, **dadurch gekennzeichnet, dass** der Anschlussstutzen (4) als Drehteil ausgebildet ist.

2. Kraftstoffhochdruckspeicher nach Anspruch 1, **dadurch gekennzeichnet, dass** mindestens ein Anschlussstutzen (4) mit einem Endverschluss (9) über ein Gewinde zusammenwirkt.

3. Kraftstoffhochdruckspeicher nach Anspruch 1 oder 2, **dadurch gekennzeichnet, dass** mindestens ein Anschlussstutzen (4) eine Schneidekante (13) umfasst, wobei im montierten Zustand die Schneidkante (13) durch das Zusammenwirken des Anschlussstutzens (4) mit dem Endverschluss (9) den Kraftstoffhochdruckspeicher (1) abdichtet.

## Claims

1. High-pressure fuel accumulator for a common-rail fuel injection system for internal combustion engines, with a high-pressure fuel accumulator consisting of a high-strength material, which has a basic body (2) with at least one central bore (3) and with connecting elements which are designed as connection pieces (4) or as fastening elements (6) and which are connected to the high-pressure fuel accumulator (1) by means of a diecasting method, **characterized in that** the connection piece (4) is produced as a lathe-turned part.

2. High-pressure fuel accumulator according to Claim 1, **characterized in that** at least one connection piece (4) cooperates with an end closure (9) via a thread.

3. High-pressure fuel accumulator according to Claim 1 or 2, **characterized in that** at least one connection piece (4) comprises a cutting edge (13), in the mounted state the cutting edge (13) sealing off the high-pressure fuel accumulator (1) as a result of the cooperation of the connection piece (4) with the end closure (9).

## Revendications

1. Accumulateur de carburant haute pression pour un système d'injection de carburant à rampe commune pour moteurs à combustion interne, comprenant un accumulateur de carburant haute pression constitué d'un matériau de haute résistance qui présente un corps de base (2) avec au moins un alésage central (3) ainsi qu'avec des éléments de raccordement, qui sont conçus sous forme de tubulures de raccordement (4) ou d'éléments de fixation (6), et qui sont connectés à l'accumulateur de carburant haute pression (1) au moyen d'un procédé de coulage sous pression, **caractérisé en ce que** la tubulure de raccordement (4) est réalisée sous forme de pièce rotative.

2. Accumulateur de carburant haute pression selon la revendication 1, **caractérisé en ce qu'**au moins une tubulure de raccordement (4) coopère avec une fermeture d'extrémité (9) par le biais d'un filetage.

3. Accumulateur de carburant haute pression selon la revendication 1 ou 2, **caractérisé en ce qu'**au moins une tubulure de raccordement (4) comprend une arête de coupe (13), et dans l'état monté, l'arête de coupe (13) étanchéifie l'accumulateur de carburant haute pression (1) par la coopération de la tubulure de raccordement (4) avec la fermeture d'extrémité (9).
